# EUROPÄISCHE PATENTSCHRIFT

(11) **EP 0 119 384 B1**
(45) Veröffentlichungstag und Bekanntmachung des Hinweises auf die Patenterteilung: **30.07.1986**
(21) Anmeldenummer: 84100171.2
(22) Anmeldetag: 10.01.1984
(51) Int. Cl.: B63B 35/08, B63B 35/70

(54) **Verfahren zum Güter-Schiffstransport von einem arktischen Hafen zu einem eisfreien Hafen sowie Transportschiff**
Method for the transport of goods with a ship from an arctic harbour to an icefree harbour as well as a transportship
Méthode pour le transport des marchandises avec un navire d'un port arctique à un port sans glace aussi bien qu'un bâtiment de transport

(30) Priorität: 13.01.1983 DE 3300894; 13.01.1983 DE 3300898
(43) Veröffentlichungstag der Anmeldung: 26.09.1984
(73) Patentinhaber: Ruhrgas LNG Flüssigerdgas Service GmbH, D-4300 Essen 1 (DE)
(72) Erfinder: Meyer, Hans, Dipl.-Ing., D-4030 Ratingen 8 (DE)
(74) Vertreter: Zenz, Joachim Klaus, Dipl.-Ing.

## Beschreibung

Die Erfindung betrifft ein Verfahren zum Güter-schiffstransport von einem arktischen Hafen zu einem eisfreien Hafen unter Einsatz eisbrechender Transportschiffe.

Betrachtet man die Fahrstrecke zwischen der kanadischen Arktis und den eisfreien Häfen Nordamerikas und Europas, so ergibt sich, daß bei schweren Eisverhältnissen 30 bis 40 % und bei leichten Eisverhältnissen 5 bis 10 % dieser Fahrstrecke eisbedeckt sind. Im Jahresmittel liegt dieser Wert bei ca. 30 %, wovon etwa die Hälfte immerhin noch mit eisverstärkten Schiffen befahrbar ist. Im Jahresmittel sind also lediglich für 10 bis 15% der gesamten Fahrstrecke eisbrechende Schiffe erforderlich.

Die bisher konzipierten Pläne für den Güter-Schiffstransport von einem arktischen zu einem eisfreien Hafen sehen für die gesamte Fahrstrecke den Einsatz eisbrechender Schiffe vor (CA-A-1099155). Dadurch läßt das Transportverfahren hinsichtlich seiner Wirtschaftlichkeit zu wünschen übrig. Die Schiffe müssen in ihrer Festigkeit und in ihrer Antriebsleistung an Eisdicken von 2 bis 3 m angepaßt sein. Dadurch werden die Kapital- und Betriebskosten entsprechend hoch. Hinzu kommt, daß bei der Auslegung der Schiffe ein Kompromiß geschlossen werden muß zwischen den eisbrechenden Eigenschaften und den Fahreigenschaften im freien Wasser, insbesondere auch bei hohem Seegang. Für keine der Eigenschaften kann eine optimale Auslegung erfolgen.

Der Erfindung liegt die Aufgabe zugrunde, das eingangs genannte Verfahren in seiner Wirtschaftlichkeit zu verbessern.

Hierzu ist dieses Verfahren erfindungsgemäß dadurch gekennzeichnet. daß die eisbrechenden Transportschiffe nur für die Fahrten zwischen dem arktischen Hafen und dem wandernden Bereich des sich jahreszeitlich verschiebenden Eisrandes eingesetzt werden, während die Fahrten zwischen diesem Bereich und dem eisfreien Hafen mit eisverstärkten Transportschiffen durchgeführt werden, wobei das Transportgut in dem genannten Bereich auf See von den eisbrechenden direkt auf die eisverstärkten Transportschiffe umgeladen wird.

Die Erfindung bietet also die Möglichkeit, die eisbrechenden Schiffe hinsichtlich ihrer eisbrechenden Eigenschaften und die eisverstärkten Schiffe hinsichtlich ihrer Fahreigenschaften im freien Wasser zu optimieren. Das Umladen des Transportgutes erfolgt im Bereich des Eisrandes, da hier keine den Umschlag behindernde Dünung zu erwarten ist. Der Umschlag kann also ungefährdet durchgeführt werden. Der Bereich des Eisrandes unterliegt jahreszeitlichen Verschiebungen. Durch kurzfristige Bestimmung des Umschlagortes wird sichergestellt, daß die Schiffe nur unter denjenigen Bedingungen betrieben werden, für die sie ausgelegt sind.

Eine besonders vorteilhafte Weiterbildung der Erfindung besteht darin, daß jeweils mindestens zwei eisbrechende Transportschiffe gemeinsam hintereinander die Fahrten zwischen dem arktisehen Hafen und dem wandernden Bereich des sich jahreszeitlich verschiebenden Eisrandes durchführen. Die eisbrechenden Schiffe verkehren also im Tandembetrieb, wobei das erste Schiff die Rinne bricht und damit dem zweiten Schiff die Fahrt erleichtert. Das zweite Schiff verbraucht entsprechend weniger Antriebsenergie. Es besteht ohne weiteres die Möglichkeit, daß das erste Schiff eine praktisch eisfreie Rinnen hinter sich läßt. Unter diesen Umständen verbraucht das zweite Schiffe lediglich ca. 5 % der Antriebsenergie des ersten Schiffes.

Abgesehen davon erhöht der Tandembetrieb die Zuverlässigkeit und Sicherheit des Transportes. Notfalls kann das erste Schiff das zweite Schiff ins Schlepp nehmen. Auch ist jederzeit ein Rollentausch möglich. Da sich die Schiffe gegenseitig Unterstützung leisten können, sinkt das Schadensrisiko.

Vorzugsweise sind die eisbrechenden Transportschiffe unter direkter Berührung miteinander gekoppelt, wenn sie gemeinsam hintereinander die Fahrten zwischen dem arktischen Hafen und dem wandernden Bereich des sich jahreszeitlich verschiebenden Eisrandes durchführen. Dies erleichtert die Fahrt des zweiten Schiffes, da auf diesem nicht mehr auf die Einhaltung eines angemessenen Abstandes und das Ausbrechen aus der eisfreien Rinne geachtet werden muß. Auch wird im Bedarfsfall ohne weiteres ein Schubbetrieb möglich.

Erfindungsgemäß kann beim Umladen ein eisverstärktes Transportschiff gleichzeitig von mindestens zwei entsprechend kleineren eisbrechenden Transportschiffen beladen werden. Das gleichzeitige Beladen des eisverstärkten Transportschiffes durch mindestens zwei eisbrechende Transportschiffe erfolgt vorzugsweise beidseitig, jedoch besteht auch die Möglichkeit, daß die eisbrechenden Transportschiffe nebeneinander oder hintereinander an einer Seite des eisverstärkten Transportschiffes anlegen. In allen Fällen wird durch Fender dafür gesorgt, daß keine Schiffsbeschädigungen auftreten. Auch sind alle Schiffe zusätzlich mit aktiven Manövriereinrichtungen, wie Querstrahlanlagen, versehen.

Erfindungsgemäß können in dem arktischen Hafen mindestens zwei eisbrechende Transportschiffe gleichzeitig beladen werden. Dabei ist es besonders vorteilhaft, daß die eisbrechenden Transportschiffe in dem arktischen Hafen bei ihrer gleichzeitigen Beladung nebeneinander oder hintereinander liegen und ihre bordeigenen Ladeausrüstungen benutzen.

Durch die gleichzeitige Be- und Umladung der eisbrechenden Transportschiffe wird dafür gesorgt, daß der Tandembetrieb nicht auf Kosten der Umschlagzeiten geht.

Das erfindungsgemäße Verfahren ist in ganz besonders vorteilhafter Weise anwendbar auf den Transport von verflüssigtem Erdgas (LNG) mittels Tanker.

Neben der Transportkostenersparnis ist hierbei zu berücksichtigen, daß das erfindungsgemäße Konzept erhebliche Entwicklungserleichterungen mit sich bringt. Zum einen wird mit Leistungen gearbeitet, die im normalen Bereich tiegen. Zum anderen sind die Größenunterschiede der eisbrechenden Tanker gegenüber erprobten Eisbrechern kleiner, so daß gesicherte Ergebnisse eher übernommen werden können. Schließlich lassen die kleineren eisbrechenden Tanker einen größen Modellmaßstab im Eiskanal zu, so daß die Genauigkeit der Ergebnisse ansteigt.

Im Tandembetrieb entfällt erfindungsgemäß die Bereitstellung extrem breiter Hilfs-Eisbrecher, wie sie sonst für LNG-Eisbrecher erforderlich wären. Auch erhöht sich die Betriebssicherheit der kleineren eisbrechenden Tanker, da diese mit kleineren Ladetanks bestückt werden können.

Kommt es zu einem Ausfall einer der eisbrechenden Tanker, so kann der verbleibende Tanker unter Ausnutzung der Fahrplanreserven 60 bis 70 % der Jahresleistung erbringen. Bei einem Ausfall eines der großen eisverstärkten Tanker kann ein normaler LNG-Tanker zum Einsatz kommen. Der Umschlag erfolgt dann mehr am Rande der eisbedeckten Zone.

Die Erfindung schafft ferner ein Schiff zum Aufbau eines Schiffsverbandes durch Kopplung mit mindestens einem weiteren Schiff mit jeweils korrespondierenden konvexen bzw. konkaven Flächen an Bug bzw. Heck (CA-A-1 043 181). Als eisbrechendes Transportschiff eignet es sich besonders gut zum Durchführen des erfindungsgemäßen Verfahrens. Dieses Transportschiff ist gekennzeichnet durch eine das Heck bildende, konvexe, im wesentlichen sphärische Fläche und eine am Bug befindliche, etwa vertikal verlaufende, konkave Rinne mit im wesentlichen teilkreisförmigen Querschnitt, dessen Radius dem der sphärischen Fläche entspricht. Dieses Schiff kann mit einem gleichartigen Schiff unter direkter Berührung - Bug gegen Heck - gelenkig gekoppelt werden, um gemeinsam den Tandembetrieb durchzuführen. Die einander berührenden Flächen lassen die zwischen den Schiffen auftretenden Relativbewegungen zu.

Hierbei ergeben sich besonders günstige Verhältnisse dadurch, daß der Mittelpunkt der sphärischen Fläche des Hecks im Bereich des Verdrängungsschwerpunktes des Transportschiffes liegt und daß ggf. die Rinne am Bug in vertikaler Richtung konvex gekrümmt ist, wobei der Mittelpunkt der konvexen Krümmung im Bereich des Verdrängungsschwerpunktes des Transportschiffes liegt.

Um Reibung und Verschleiß zu vermindern, besteht erfindungsgemäß die Möglichkeit, daß die sphärische Fläche des Hecks mit horizontalachsigen und die Rinne des Bugs mit vertikalachsigen Rollen besetzt ist.

Um bei enger Rollenbesetzung die Festigkeit nicht zu vermindern, sind sowohl die horizontaiachsigen als auch die vertikalachsigen Rollen jeweils versetzt gegeneinander angeordnet.

Die Umfangsflächen der Rollen können erfindungsgemäß den Konturen der zugehörigen . Bug- bzw. Heckflächen angepaßt sein.

Das erfindungsgemäße Transportschiff kann ferner gekennzeichnet sein durch am Bug und/ oder Heck angeordnete Spannvorrichtungen, deren Vorspannkraft regelbar ist. Dadurch läßt sich eine elastische Verspannung zwischen zwei Transportschiffen herstellen. Jede Spannvorrichtung kann eine automatische Kupplung für das Ankoppeln an ein weiteres eisbrechendes Transportschiff aufweisen.

Nach einem weiteren vorteilhaften Merkmal ist das erfindungsgemäße Transportschiff gekennzeichnet durch an der sphärischen Fläche des Hecks und/oder an der Rinne des Bugs angeordnete Meßvorrichtungen zur Regelung der während der gekoppelten Fahrt von den Spannvorrichtungen aufzubringenden Vorspannkraft. Hierdurch wird einerseits die erforderliche feste Verbindung sichergestellt und andererseits jegliche Überlastung vermieden.

Der Vorgang des Ankoppelns stellt ein äußerst schwieriges Manöver dar. Um hier für Unterstützung zu sorgen, ist das Transportschiff erfindungsgemäß gekennzeichnet durch Entfernungs-, Geschwindigkeits-, Drehwinkel-, Tiefgangs- und Richtungs-Meß- und Steuergeräte zur automatischen Durchführung der Ankopplung an ein weiteres eisbrechendes Transportschiff. Die Meß- und Steuergeräte können als Funkpeilgeräte ausgebildet sein. Auf diese Weise läßt sich die Annäherung von zwei zu koppelnden Transportschiffen sehr gut beherrschen.

Vorzugsweise ist die Antriebs- und Manövriereinrichtung zur gemeinsamen Steuerung mit der Antriebs- und Manövriereinrichtung eines weiteren eisbrechenden Transportschiffes verbindbar. Damit lassen sich zwei gekoppelte Transportschiffe als Einheit manövrieren.

Das erfindungsgemäße Transportschiff kann ferner gekennzeichnet sein durch eine Einrichtung zur Aufnahme und Verbrennung des Boil-off mindestens eines angekoppelten eisbrechenden Transportschiffes in der eigenen Antriebsanlage.

Wenn also zwei eisbrechende Tanker mit nur einer Antriebsanlage fahren, können dennoch Verluste an Gas vermieden werden.

Die Erfindung wird im folgenden anhand bevorzugter Ausführungsbeispiele im Zusammenhang mit der beiliegenden Zeichnung näher erläutert. Die Zeichnung zeigt in :
Figur 1 als schematischen Schnitt links das Heck und rechts den Bug eines eisbrechenden Transportschiffes ;
Figur 2 einen schematischen Grundriß der Anordnung nach Fig. 1 ;
Figur 3 eine Stirnansicht des Bug-Rollenmusters ;
Figur 4 eine Stirnansicht des Heck-Rollenmuster ;
Figur 5 eine Überlagerung von Heck- und Bug-Rollenmuster ;
Figur 6 zwei Möglichkeiten für das gleichzeitige Beladen von zwei eisbrechenden Transportschiffen ;
Figur 7 zwei Möglichkeiten für das gleichzeitige Umladen des Transportgutes von zwei eisbrechenden Transportschiffen auf ein eisverstärktes Transportschiff.

Die Fig. 1 und 2 zeigen ein eisbrechendes Transportschiff 1 mit links liegendem Heck 2 und rechts liegendem Bug 3. Das Heck wird von einer konvexen, sphärischen Fläche 4 gebildet, deren Mittelpunkt im Bereich des Verdrängungsschwerpunktes des Transportschiffes liegt. Am Bug befindet sich eine im wesentlichen vertikal verlaufende, konkarve Rinne 5 mit zylindrischem Querschnitt, dessen Radius dem der sphärischen Fläche 4 entspricht. Die Rinne 5 ist, wie aus Fig. 1 ersichtlich, in vertikaler Richtung konvex gekrümmt, wobei der Mittelpunkt der konvexen Krümmung ebenfalls im Bereich des Verdrängungsschwerpunktes des Transportschiffes liegt.

Die sphärische Fläche 4 des Hecks 2 ist mit horizontalachsigen Rollen 6 besetzt. In vergleichbarer Weise ist die Rinne 5 des Bugs 3 mit vertikaiachsigen Rollen 7 besetzt.

Aus den Fig. 3 und 4 ergibt sich, daß sowohl die Rollen 6 als auch die Rollen 7 jeweils gegeneinander versetzt angeordnet sind. Fig. 5 zeigt dte Überlagerung der beiden Rollenmuster, also diejenige Einstellung, die sich ergibt, wenn zwei eisbrechende Transportschiffe Bug gegen Heck miteinander gekoppelt sind.

Die Konturen der Rollen 6 sind an die sphärisehe Fläche 4 angepaßt. In vergleichbarer Weise sind die Konturen der Rollen 7 an die Rinne 5 angepaßt.

Auf dem Heck 2 und auf dem Bug 3 ist je eine Spannvorrichtung 8 angeordnet. Die Spannvorrichtungen 8 dienen dazu, zwei Transportschiffe miteinander zu koppeln. Sie besitzen hierzu automatische Kupplungen. Ihre Vorspannkraft ist regelbar, und zwar in Abhängigkeit von nicht dargestellten Meßvorrichtungeh, die an der sphärischen Fläche 4 bzw. an der Rinne 5 angeordnet sind.

Bei den eisbrechenden Transportschiffen kann es sich um Tanker mit einer Länge von größenordnungsmäßig 260 m handeln. Die Kopplung derartiger Schiffe stellt ein schwieriges Manöver dar. Zur Unterstützung dieses Manövers besitzt das Transportschiff 1 nicht gezeigte Entfernungs-, Geschwindigkeits-, Drehtwinkel-, Tiefgangs- und Richtungs-Meß- und Steuergeräte, wobei diese Meß- und Steuergeräte als Funkpeilgeräte ausgebildet sein können.

Ferner sind Mittel vorgesehen, um die Antriebs-und Manövriereinrichtung des Transportschiffes 1 zur gemeinsamen Steuerung mit der Antriebs-und Manövriereinrichtung eines weiteren eisbrechenden Transportschiffes zu verbinden. Schließlich besteht die Möglichkeit, in der Antriebsanlage des Transportschiffes 1 den Boil-off . eines angekoppelten Transportschiffes zu verbrennen.

Fig. 6 zeigt das gleichzeitige Beladen zweier eisbrechender Transportschiffe 1 über eine Verladebrücke 9 in einem arktischen Hafen. Eines der Transportschiffe liegt an der Verladebrücke an und steht außerdem über die bordeigenen Ladeausrüstungen mit dem anderen Transportschiff in Verbindung. Im linken Teil von Fig. 6 liegen die Transportschiffe hintereinander, im rechten Teil nebeneinander.

Fig. 7 zeigt das gleichzeitige Umladen von zwei eisbrechenden Transportschiffen 1 auf ein größeres eisverstärktes Transportschiff 10. Umschlagsort ist der dünungsarme Randbereich des eisbedeckten Wassers. Auch hier werden die bordeigenen Ladeausrüstungen benutzt. Nach dem linken Teil von Fig. 7 erfolgt das Umladen beidseitig, nach dem rechten Teil einseitig. Im letztgenannten Fall besteht außerdem die Möglichkeit, daß die Transportschiffe 1 nicht hintereinander, sondern nebeneinander liegen.

## Patentansprüche

1. Verfahren zum Güter-Schiffstransport von einem arktischen Hafen zu einem eisfreien Hafen unter Einsatz eisbrechender Transportschiffe (1), dadurch gekennzeichnet, daß die eisbrechenden Transportschiffe nur für die Fahrten zwischen dem arktischen Hafen und dem wandernden Bereich des sich jahreszeitlich verschiebenden Eisrandes eingesetzt werden, während die Fahrten zwischen diesem Bereich und dem eisfreien Hafen mit eisverstärkten Transportschiffen (10) durchgeführt werden, wobei das Transportgut in dem genannten Bereich auf See von den eisbrechenden direkt auf die eisverstärkten Transportschiffe umgeladen wird.

2. Verfahren nach Anspruch 1, dadurch gekennzeichnet, daß jeweils mindestens zwei eisbrechende Transportschiffe gemeinsam hintereinander die Fahrten zwischen dem arktischen Hafen und dem wandernden Bereich des sich jahreszeitlich verschiebenden Eisrandes durchführen.

3. Verfahren nach Anspruch 2, dadurch gekennzeichnet, daß die gemeinsam hintereinander die Fahrten zwischen dem arktischen Hafen und dem wandernden Bereich des sich jahreszeitlich verschiebenden Eisrandes durchführenden eisbrechenden Transportschiffe unter direkter Berührung miteinander gekoppelt sind.

4. Verfahren nach einem der Ansprüche 1-3, dadurch gekennzeichnet, daß beim Umladen ein eisverstärktes Transportschiff gleichzeitig von mindestens zwei entsprechend kleineren eisbrechenden Transportschiffen beladen wird.

5. Verfahren nach Anspruch 4, dadurch gekennzeichnet, daß das gleichzeitige Beladen des eisverstärkten Transportschiffes durch mindestens zwei eisbrechende Transportschiffe beidseitig erfolgt.

6. Verfahren nach einem der Ansprüche 1-5, dadurch gekennzeichnet, daß in dem arktischen Hafen mindestens zwei eisbrechende Transportschiffe gleichzeitig beladen werden.

7. Verfahren nach Anspruch 6, dadurch gekennzeichnet, daß die eisbrechenden Transportschiffe in dem arktischen Hafen bei ihrer gleichzeitigen Beladung nebeneinander oder hintereinander liegen und ihre bordeigenen Ladeausrüstungen benutzen.

8. Verfahren nach einem der Ansprüche 1-7, gekennzeichnet durch die Anwendung auf den Transport von verflüssigtem Erdgas (LNG) mittels Tanker.

9. Schiff, insbesondere eisbrechendes Transportschiff, zum Aufbau eines Schiffsverbandes durch Kopplung mit mindestens einem weiteren Schiff mit jeweils korrespondierenden konvexen, bzw. konkaven Flächen an Bug bzw. Heck, gekennzeichnet durch eine das Heck (2) bildende, konvexe, im wesentlichen sphärische Fläche (4) und eine am Bug (3) befindliche, im wesentlichen vertikal verlaufende, konkave Rinne (5) mit im wesentlichen teilkreisförmigem Querschnitt, dessen Radius dem der sphärischen Fläche (4) entspricht.

10. Transportschiff nach Anspruch 9, dadurch gekennzeichnet, daß der Mittelpunkt der sphärischen Fläche (4) des Hecks (2) im Bereich des Verdrängungsschwerpunktes des Transportschiffes (1) liegt.

11. Transportschiff nach Anspruch 9 oder 10, dadurch gekennzeichnet, daß die Rinne (5) am Bug (3) in vertikaler Richtung konvex gekrümmt ist, wobei der Mittelpunkt der konvexen Krümmung im Bereich des Verdrängungsschwerpunktes des Transportschiffes (1) liegt.

12. Transportschiff nach einem der Ansprüche 9-11, dadurch gekennzeichnet, daß die sphärische Fläche (4) des Hecks (2) mit horizontalachsigen und die Rinne (5) des Bugs (3) mit vertikalachsigen Rollen (6, 7) besetzt ist.

13. Transportschiff nach Anspruch 12, dadurch gekennzeichnet, daß sowohl die horizontalachsigen als auch die vertikalachsigen Rollen (6.

7) jeweils versetzt gegeneinander angeordnet sind.

14. Transportschiff nach Anspruch 12 oder 13, dadurch gekennzeichnet, daß die Umfangsflächen der Rollen (6, 7) den Konturen der zugehörigen Bug- bzw. Heckflächen (4, 5) angepaßt sind.

15. Transportschiff nach einem der Ansprüche 9-14, gekennzeichnet durch am Bug (3) und/oder Heck (2) angeordnete Spannvorrichtungen (8), deren Vorspannkraft regelbar ist.

16. Transportschiff nach Anspruch 15, dadurch gekennzeichnet, daß jede Spannvorrichtung (8) eine automatische Kupplung für die Ankopplung an ein weiteres eisbrechendes Transportschiff (1) aufweist.

17. Transportschiff nach Anspruch 15 oder 16, gekennzeichnet durch an der sphärischen Fläche

(4) des Hecks (2) und/oder an der Rinne (5) des Bugs (3) angeordnete Meßvorrichtungen zur Regelung der während der gekoppelten Fahrt von den Spannvorrichtungen (8) aufzubringenden Vorspannkraft.

18. Transportschiff nach einem der Ansprüche 9-17, gekennzeichnet durch Entfernungs-, Geschwindigkeits-, Drehwinkel-, Tiefgangs- und Richtungs-Meß- und Steuergeräte zur automatischen Durchführung der Ankopplung an ein weiteres eisbrechendes Transportschiff (1).

19. Transportschiff nach einem der Ansprüche 9-18, dadurch gekennzeichnet, daß die Antriebs- und Manövriereinrichtung zur gemeinsamen Steuerung mit der Antriebs- und Manövriereinrichtung eines weiteren eisbrechenden Transportschiffes (1) verbindbar ist.

20. Transportschiff nach einem der Ansprüche 9-19, gekennzeichnet durch eine Einrichtung zur Aufnahme und Verbrennung der Boil-off mindestens eines angekoppelten eisbrechenden Transportschiffes (1) in der eigenen Antriebsanlage.

## Claims

1. A method of shipping goods by ice-breaking sea-going vessels (1) from an Arctic harbour or port to an ice-free harbour or port characterized in that said ice-breaking vessels exclusively make the passage between said Arctic harbour or port and a point close to the edge of the substantially ice-covered waters migrating during the year and sea-going vessels (10) that make the passage between said point and said ice-free harbour or port, said goods being transferred from said ice-breaking vessels to said ice-strengthened vessels at said point.

2. A method according to claim 1 characterized in that at least two such ice-breaking vessels, travelling behind each other, together make said passage between said Arctic harbour or port and said point close to the edge of the substantially ice-covered waters.

3. A method according to claim 2 characterized in that said ice-breaking vessels making said passage together are coupled together.

4. A method according to any one of claims 1 through 3 characterized in that goods are simultaneously transferred from at least two such ice-breaking vessels to one such ice-strengthened vessel.

5. A method according to claim 4 characterized in that said simultaneous transfer is made from both sides of said ice-strengthened vessel.

6. A method according to any one of claims 1 through 5 characterized in that at least two such ice-breaking vessels are loaded simultaneously in said Arctic harbour or port.

7. A method according to claim 6 characterized in that said ice-breaking vessels are positioned behind each other or adjacent to each other during simultaneous loading operations, on-board loading equipment being employed for said loading operations.

8. A method according to any one of claims 1 through 7 characterized in that said method is applied for the shipment of liquefied natural gas (LNG) by tankers.

9. A vessel and more particularly an ice-breaking vessel for the shipment of goods for forming a convoy by coupling with at least one other ship characterized in that the stern (2) of said vessel is represented by a convex and substantially hemispherical area (4) and further characterized in that the bow (3) of said ship includes a substantially vertical and concave channel (5) of a cross section substantially representing the arc of a circle, the radius of said circle corresponding to the radius of said substantially hemispherical area (4).

10. A vessel according to claim 9 characterized in that the centre of said hemisphere is located close to the centre of buoyancy of said vessel.

11. A vessel according to claim 9 or 10 characterized in that said channel (5) in said bow (3) is convexly curved in a vertical direction, the centre of the circle of which said convexly curved channel is an arc being located close to the centre of buoyancy of said vessel (1).

12. A vessel according to any one of claims 9 through 11 characterized in that said hemi-spherical area (4) of said stern (2) is fitted with rollers

(6), the axes (4) of said rollers (6) being in the horizontal direction and in that said channel is fitted with rollers (7), the axes of said rollers (7) being in the vertical direction.

13. A vessel according to claim 12 characterized in that said rollers (6) with axes in the horizontal direction and said rollers (7) with axes in the vertically direction are displaced relative to each other.

14. A vessel according to claim 12 or 13 characterized in that the contours of the circumferential surfaces of said rollers (6, 7) conform to the contours of the corresponding surfaces (4. 5) of said stern (2) and of said bow (3) respectively.

15. A vessel according to any one of claims 9 through 14 characterized in that said bow (3) and/or said stern (2) is/are equipped with tensioning devices (8) which allow the control of the tension applied.

16. A vessel according to claim 15 characterized in that each such tensioning device (8) is fitted with an automatic coupling device for coupling said vessel with any other such ice-breaking vessel (1).

17. A vessel according to claim 15 or 16 characterized in that said spherical area (4) of the stern (2) and/or said concave channel (5) of said bow (3) is/are equipped with measuring devices to allow the control of the tension to be applied by said tensioning devices when such vessels are coupled together while travelling.

18. A vessel according to any one of the claims 9 through 17 characterized in that said vessel is fitted with measurement and control devices for range, speed, angle of rotation and draught to allow coupling said vessel with any other such ice-breaking vessel automatically.

19. A vessel according to any one of claims 9 through 18 characterized in that the propulsion and manoeuvring equipment of said vessel and the propulsion and manoeuvring equipment of any other such ice-breaking vessel may be connected for the joint control of said vessel and said other vessel.

20. A vessel according to any one of claims 9 through 19 characterized in that said vessel is equipped with facilities and installations for receiving boil-off gas from at least one other such ice-breaking vessel (1) coupled to said vessel and with facilities and installations for firing the boil-off gas so received.

## Revendications

1. Méthode de transport de marchandises par navires brise-glace d'un port arctique à un port libre de glaces, caractérisée par le fait que les navires brise-glace évoluent exclusivement entre ledit port arctique et un point de transbordement situé à proximité de la zone limite des glaces, ledit point et ladite zone limite des glaces avançant et reculant au rythme des saisons et que des navires renforcés pour naviguer dans les glaces (10) évoluent exclusivement entre ledit point et ledit port libre de glaces, étant entendu que le transbordement desdites marchandises des navires brise-glace sur les navires renforcés se fait audit point de transbordement.

2. Méthode selon la revendication 1, caractérisée par le fait que chaque trajet entre ledit port arctique et ledit point de transbordement à proximité de la limite des glaces est accompli par au moins 2 navires brise-glace naviguant l'un derrière l'autre en convoi.

3. Méthode selon la revendication 2, caractérisée par le fait que lesdits navires brise-glace, naviguant ensemble sont accouplés l'un à l'autre.

4. Méthode selon l'une quelconque des revendications 1 à 3, caractérisée par le fait que le transbordement se fait simultanément d'au moins deux desdits navires brise-glace sur un desdits navires renforcés, les premiers étant plus petits que le dernier.

5. Méthode selon la revendication 4, caractérisée par le fait que ledit transbordement sur ledit navire renforcé se fait simultanément, lesdits navires brise-glace étant accostés de part et d'autre dudit navire renforcé.

6. Méthode selon l'une quelconque des revendications 1 à 5, caractérisée par le fait qu'au moins deux desdits navires brise-glace sont chargés simultanément audit port arctique.

7, Méthode selon la revendication 6, caractérisée par le fait que pour le chargement simultané audit port arctique, lesdits navires brise-glace sont accostés l'un à côté de l'autre ou l'un derrière l'autre et qu'ils utilisent pour ledit chargement leurs propres équipements de bord.

8. Méthode selon l'une quelconque des revendications 1 à 7, caractérisée par le fait qu'elle s'applique au transport de gaz naturel liquéfié par navires méthaniers.

9. Navire, en particulier navire brise-glace, accouplé à au moins un autre navire brise-glace et formant un convoi pour transporter des marchandises, caractérisés par le fait que la poupe

(2) dudit navire forme une surface convexe, essentiellement hémisphérique (4) et que la proue (3) comporte un sillon concave (5), essentiellement vertical d'une section représentant, en principe, un arc de cercle, le rayon dudit cercle correspondant au rayon de ladite surface convexe, essentiellement hémisphérique (4).

10. Navire selon la revendication 9, caractérisé par le fait que le centre de ladite surface hémisphérique (4) de la poupe (2) est situé près du centre de carène dudit navire.

11. Navire selon l'une quelconque des revendications 9 ou 10, caractérisé par le fait que ledit sillon (5) de ladite proue (3) est verticalement courbé de façon à épouser une forme convexe, le centre de la courbure convexe se situant près du centre de carène dudit navire (1).

12. Navire selon l'une quelconque des revendications 9 à 11, caractérisé par le fait que ladite surface hémisphérique (4) de ladite poupe (2) est munie de rouleaux (6) à axe horizontal et que ledit sillon (5) de ladite proue (3) est muni de rouleaux à axe vertical (7).

13. Navire selon la revendication 12, caractérisé par le fait que lesdits rouleaux à axe horizontal (6) et lesdits rouleaux à axe vertical (7) sont décalés les uns par rapport aux autres.

14. Navire selon l'une quelconque des revendications 12 ou 13. caractérisé par le fait que les surfaces de contact desdits rouleaux (6, 7) sont adaptées aux contours des surfaces correspondantes (4, 5) de ladite poupe (2) et de ladite proue (3).

15. Navire selon l'une quelconque des revendications 9 à 14, caractérisé par le fait que ladite proue (3) et/ou poupe (2) est/sont équipée(s) de dispositifs de serrage (8) permettant d'ajuster la force de serrage.

16. Navire selon la revendication 15. caractérisé par le fait que chacun desdits dispositifs de serrage (8) est muni d'un dispositif d'accouplement automatique, permettant d'accoupler ledit navire avec un autre navire brise-glace du même type (1).

17. Navire selon l'une quelconque des revendications 15 ou 16, caractérisé par le fait que ladite surface hémisphérique (4) de ladite poupe (2) et/ou ledit sillon (5) de ladite proue (3) est/sont muni(s) de dispositifs de mesure permettant d'ajuster la force de serrage exercée par lesdits dispositifs de serrage (8) pendant le voyage en convoi.

18. Navire selon l'une quelconque des revendications 9 à 17, caractérisé par le fait que ledit navire est équipé de dispositifs de mesure et d'ajustement des distances, de la vitesse, de l'angle d'orientation et du tirant d'eau, permettant leur accouplement automatique avec un autre navire brise-glace du même type (1).

19. Navire selon l'une quelconque des revendications 9 à 18, caractérisé par le fait que le système de propulsion et de manoeuvre dudit navire et celui d'un autre navire brise-glace du même type (1) peuvent être couplés, permettant ainsi de commander les deux navires par l'un ou par l'autre d'entre eux.

20. Navire selon l'une quelconque des revendications 9 à 19. caractérisé par le fait que ledit navire est équipé d'installations permettant de recevoir les évaporations de gaz naturel liquéfié d'au moins un autre navire brise-glace du même type (1) accouplé audit navire et d'installations permettant d'utiliser lesdites évaporations comme carburant.
